# EUROPÄISCHE PATENTSCHRIFT

(11) **EP 3 325 182 B1**
(45) Veröffentlichungstag und Bekanntmachung des Hinweises auf die Patenterteilung: **08.04.2020**
(21) Anmeldenummer: 16738176.3
(22) Anmeldetag: 12.07.2016
(51) Int. Cl.: B08B 3/04, B08B 3/06, B08B 9/023, B23Q 11/00

(54) **WASCHMASCHINE FÜR LANGPROFILE MIT FOLIENABDECKUNG UND VERFAHREN ZUM WASCHEN VON LANGPROFILEN**
WASHING MACHINE FOR LONGITUDINAL PROFILED SECTIONS WITH A FILM COVER, AND METHOD FOR WASHING LONGITUDINAL PROFILED SECTIONS
MACHINE DE LAVAGE DE PROFILÉS LONGS MUNIE D'UN FILM DE RECOUVREMENT, ET PROCÉDÉ DE LAVAGE DE PROFILÉS LONGS

(30) Priorität: 20.07.2015 DE 102015111730
(43) Veröffentlichungstag der Anmeldung: 30.05.2018
(73) Patentinhaber: Rattunde AG, 19288 Ludwigslust (DE)
(72) Erfinder: RATTUNDE, Ulrich, 19322 Bentwisch (DE)
(74) Vertreter: Groth, Wieland
(86) Internationale Anmeldenummer: PCT/EP2016/066556
(87) Internationale Veröffentlichungsnummer: WO 2017/012928

(56) Entgegenhaltungen:
- EP-A1- 0 630 296
- DE-A1-102013 114 850

## Beschreibung

Die Erfindung betrifft eine Waschvorrichtung für Langprofile nach dem Oberbegriff des Anspruchs 1 sowie ein Verfahren zum Waschen von Langprofilen.

Waschmaschinen zum Reinigen von Rohrabschnitten sind beispielsweise aus der EP 0 638 370 A1 bekannt. Nachteilig bei diesen Waschmaschinen ist jedoch, dass es zu Kratzern an der Außenwand von empfindlichen Rohren kommen kann, weil insbesondere im Durchmesser kleine Rohre bei der Ausgabe zu früh aus den Aufnahmen herausfallen und zerkratzen können. Insbesondere sind die Waschmaschinen nicht für Rohre verschiedener Durchmesser einstellbar.

Des Weiteren ist aus der DE 10 2013 114 850 A1 eine Waschmaschine für Rohrabschnitte bekannt, bei der eine Höhe der Auslassöffnung einstellbar ist. Nachteilig an der genannten Waschmaschine ist jedoch die Tatsache, dass Waschfluid unter hohem Druck durch die Kammern, die seitlich von Lamellen begrenzt werden, hindurchgepresst werden muss, um einen ausreichenden Reinigungseffekt der Rohrabschnitte zu erzielen, dabei strömt jedoch viel Wasser zwischen den Lamellenrändern und der Abdeckung aus den Kammern heraus.

In der EP 0 630 296 ist eine Waschtrommel für Langprofilabschnitte beschrieben, wobei Kammern der Trommel außen von einer biegsamen Folie abgedeckt sind, die an beiden Längsseiten fest verankert ist.

Zum einen werden neben immer höheren Anforderungen an die Präzision beim Ablängen von Langprofilen, insbesondere Rohren, die im Mikrometerbereich und darunter liegen können, auch immer höhere Anforderungen an eine schonende Behandlung, insbesondere der Außenflächen der abgelängten Langprofile, gestellt. Insbesondere können die abgelängten Langprofile später als Auspuffrohre usw. verwendet werden. In diesem Fall dürfen auf den Außenflächen überhaupt keine Kratzer auftreten. Zum anderen wird auch aus Umweltschutzgründen ein sparsamer Umgang mit dem Waschfluid gefordert.

Es ist Aufgabe der vorliegenden Erfindung, eine Vorrichtung und ein Verfahren zum Waschen von Langprofilen zur Verfügung zu stellen, die ein möglichst schonendes, aber auch Wasser sparendes Waschen von Langprofilen ermöglichen.

Der Aufbau wird hinsichtlich der Vorrichtung durch eine eingangs genannte Waschvorrichtung mit den Merkmalen des Anspruchs 1 erfüllt.

Unter Langprofilen werden hier Hohl- oder Vollprofile verstanden, insbesondere Rohre, die aus verschiedenen Materialien bestehen oder diese aufweisen können, vorzugsweise werden jedoch Metall- oder Stahlprofile unter Langprofilen verstanden.

Die Waschvorrichtung für Langprofile weist eine um eine horizontale in Längsrichtung ausgerichtete Drehachse drehbare Trommel auf. Die Drehachse ist vorzugsweise exakt horizontal oder zumindest in einem Winkel von +/- 10° horizontal zum Erdboden angeordnet. Entlang des Umfanges der Trommel ist eine Mehrzahl durch Lamellen seitlich begrenzter in radialer Richtung offener Aufnahmen vorgesehen, in die entlang der Längsrichtung die Langprofile einlegbar sind.

Jede der Aufnahmen weist eine vor- und eine nachlaufende Lamelle auf. Jede der Lamellen erstreckt sich über die gesamte Längsausdehnung der Trommel. Die Lamellen weisen in radialer Richtung außen eine offene Kante auf. Die Lamellen sind vorzugsweise in Drehrichtung der Trommel nach vorne geneigt.

Die Waschvorrichtung weist eine Aufnahmeöffnung für die Langprofile und eine in Drehrichtung der Trommel von der Aufnahmeöffnung beabstandete Ausgabeöffnung für die Langprofile auf und einen zwischen der Aufnahmeöffnung und der Ausgabeöffnung verlaufenden Transportweg für die Langprofile.

Der Transportweg für die Langprofile kann oberhalb der Drehachse, aber auch unterhalb der Drehachse liegen.

Die Waschvorrichtung weist wenigstens einen Waschfluidauslass auf, den die Aufnahmen während der Drehung der Trommel passieren und aus dem Waschfluid heraus in die gerade passierende Aufnahme strömt und dabei das in die Aufnahme eingelegte Langprofil wäscht. Der wenigstens eine Waschfluidauslass ist an einer der Stirnseiten der Trommel neben dem Transportweg angeordnet. Dabei kann es sich um bogenförmig nebeneinander angeordnete Waschfluiddüsen handeln, die das Waschfluid in Längsrichtung in die jeweils passierende Kammer hineinsprühen, spritzen oder drücken.

Das Waschfluid kann Wasser und/oder mit Zusatzstoffen angereichertes Wasser sein; als Zusatzstoffe können dabei insbesondere Korrosionsschutzmittel, Öl oder ein sonstiges Mittel Verwendung finden.

Erfindungsgemäß deckt eine biegsame Folie zumindest die den Waschfluidauslass passierenden Aufnahmen unter unmittelbarem Kontakt mit den Lamellen, vorzugsweise mit Lamellenaußenkanten, ab. Durch den unmittelbaren Kontakt der Folie mit den Lamellen, insbesondere Lamellenaußenkanten, werden die von dem Waschfluid durchströmten Aufnahmen an ihren offenen radialen Außenseiten weniger wasserdurchlässig oder sogar wasserundurchlässig abgeschlossen. Vorteilhafterweise wird durch einen geringeren Waschfluideinsatz eine größere Wasch- und Reinigungswirkung erzielt.

Vorzugsweise ist die Trommel drehbar gegenüber der Folie gelagert, während die Folie selbst positionsfest gegenüber einem Rahmen der Waschvorrichtung angeordnet ist. Die Trommel dreht sich auf einer Innenseite der Folie entlang, während die Lamellenaußenkanten über die Innenseite der Folie gleiten.

Die Folie ist entlang eines Abschnittes des Außenumfanges der Trommel und entlang der gesamten Längsausdehnung der Trommel gespannt. Die Folie liegt also nicht nur locker auf dem Außenumfang der Trommel auf, sondern sie ist an ihren Längskanten mittels Spannträgern versehen, die mittels Spannern um den Außenumfang der Trommel gespannt werden.

Bei den Spannern kann es sich um Federn oder pneumatische Zylinder handeln. Die Spanner sind während des Betriebs nicht vollständig ausgesteuert, so dass eine Größenveränderung der Folie durch Parameteränderungen wie Temperaturänderungen, Feuchtigkeitsgehalt-änderungen oder Ähnliches ausgeglichen wird, also die Spannung der Folie ständig, im Wesentlichen konstant, vorzugsweise exakt konstant gehalten wird und dadurch die Folie eine konstante Kraft auf die Lamellen ausübt und ihre Dichtungswirkung auch bei sich verändernden äußeren Parametern beibehält.

Günstigerweise weist die Folie während der Drehbewegung der Trommel unmittelbaren Kontakt mit radialen äußeren Kanten der Lamellen entlang der gesamten Längsausdehnung der Lamellen der passierenden Aufnahme auf. Dadurch ist vorteilhafterweise jede der den Waschfluidausgang passierenden Aufnahmen über die gesamte Längsausdehnung vor Waschfluidaustritt gesichert, was den Reinigungseffekt erhöht.

Erfindungsgemäß ist wenigstens ein, entlang einer Längskante der Folie angeordnetes, Spannmittel vorgesehen, das während der Drehung der Trommel eine permanente Vorspannung auf die Folie erzeugt. Das Spannmittel kann einen Spannträger aufweisen, der entlang einer Längskante der Folie mit der Folie fest verbunden ist, beispielsweise mit der Folie verschraubt oder verschweißt oder mit einer Klippverbindung mit der Folie verbunden ist. Der Spannträger kann mit Spannern verbunden sein, die auf den Spannträger eine Spannkraft ausüben, so dass die Folie permanent auf die Trommel gedrückt wird.

Günstigerweise ist eine Längskante der Folie, die entlang der Ausgabeöffnung verläuft, in Umfangsrichtung der Trommel verstellbar ausgebildet. Damit ist eine Höhe der Ausgabeöffnungen in Umfangsrichtung verstellbar. Durch Verstellen der Position der Längskante der Folie kann die Höhe der Ausgabeöffnung verändert werden und damit kann einem vorzeitigen Herausfallen des Langprofils aus der Aufnahme entgegengewirkt werden. Dazu wird die Ausgabeöffnung in ihrer Höhe in etwa dem Durchmesser des Langprofils angepasst. Vorzugsweise wird die Höhe der Ausgabeöffnung etwas größer als der Durchmesser des Langprofils gewählt.

Erfindungsgemäß weist die Folie an beiden Längskanten eine Spanneinrichtung auf. Die beiden Spanneinrichtungen wirken erfindungsgemäß zusammen, so dass die Folie in Umfangsrichtung auf der Trommel hin und her verschiebbar ausgebildet ist. Somit kann durch Verschieben der gesamten Folie eine Höhe der Ausgabeöffnung variiert werden und dabei gleichzeitig die Spannung der Folie aufrechterhalten bleiben.

Günstigerweise ist der wenigstens eine Waschfluidauslass in Drehrichtung neben der Aufnahmeöffnung angeordnet und in Drehrichtung neben dem wenigstens einen Waschfluidauslass ist wenigstens ein Trockengebläseauslass angeordnet. Ein Trockengebläse ermöglicht es, in derselben Waschvorrichtung die bereits gewaschenen Langprofile vorzutrocknen.

Vorzugsweise ist der Transportweg oberhalb der Drehachse der Trommel vorgesehen, es ist jedoch auch denkbar, den Transportweg unterhalb der Drehachse der Trommel anzuordnen. In beiden Fällen wird die Folie entlang eines Abschnitts des Umfanges der Trommel gespannt, und sie deckt den Transportweg oder zumindest einen Abschnitt des Transportweges ab, in dem Sinne, dass entlang des Transportweges die Aufnahmen nach radial außen durch die Folie abgeschlossen werden. Egal ob der Transportweg oben herum oder unten herum bezüglich der Drehachse vorgesehen ist, sind die Aufnahmen durch die Folie gegen Waschfluidaustritt abgeschlossen.

Vorzugsweise kann die Waschvorrichtung zwei oder eine höhere Anzahl nebeneinander angeordneter Trommeln aufweisen, die eine automatische Übergabe der Langprofile von einer zur weiteren Trommel ermöglichen, wobei die Trommel mit einem Waschfluid und die weitere Trommel mit einem von dem Waschfluid verschiedenen weiteren Waschfluid ausgestattet sein kann.

Die Folie kann eine Kunststofffolie, vorzugsweise mit einer Dicke zwischen 1 - 6 mm, besonders bevorzugt 1 - 3 mm, sein. Dabei kann es sich um eine Polyethylenfolie handeln.

In einem zweiten Aspekt wird die Aufgabe durch ein Verfahren mit den Merkmalen des Anspruchs 10 gelöst. Das Verfahren eignet sich insbesondere zur Durchführung mit einer der oben genannten Waschvorrichtungen.

Dabei werden Langprofile in durch Lamellen seitlich begrenzte, in radialer Richtung offene Aufnahmen eingelegt. Die Langprofile werden von einer Aufnahmeöffnung für die Langprofile in Drehrichtung der Trommel zu einer von der Aufnahmeöffnung beabstandeten Ausgabeöffnung entlang eines Transportweges transportiert. Dabei passieren die Aufnahmen wenigstens einen Waschfluidauslass, aus dem Waschfluid heraus in die gerade passierende Aufnahme strömt und dabei das eingelegte Langprofil wäscht.

Erfindungsgemäß wird eine biegsame Folie über zumindest die den Waschfluidauslass gerade passierenden Aufnahmen unter unmittelbarem Kontakt mit den Lamellen der passierenden Aufnahmen gespannt. Durch das Spannen der erfindungsgemäßen biegsamen Folie werden die Aufnahmen nach radial außen abgeschlossen und damit wird einem Austritt des Waschfluids, das durch die Aufnahmen strömt, entgegengewirkt. Dadurch wird vorteilhafterweise die Menge des benötigten Waschfluids deutlich verringert.

Günstigerweise wird die Folie relativ zu einem Rahmen in Umfangsrichtung der Trommel verschoben, indem an beiden Längskanten der Folie angeordnete Spanneinrichtungen in ihrer Wirkung miteinander kombiniert verstellt werden. Dadurch kann eine Höhe einer Auslassöffnung dem Durchmesser der Langprofile angepasst werden und damit einem Herausfallen der Langprofile aus der Auslassöffnung entgegengewirkt werden.

Die Waschfluidauslässe und/oder die Trockengebläseauslässe sind positionsfest gegenüber dem Rahmen der Waschvorrichtung angeordnet. Die Aufnahmen drehen sich während des Betriebs entlang der Waschfluidauslässe und/oder Trockengebläseauslässe vorbei.

Die Erfindung wird anhand von zwei Ausführungsbeispielen beschrieben, dabei zeigen:
- Fig. 1: eine erste Ausführungsform der erfindungsgemäßen Waschvorrichtung mit zwei Waschtrommeln, die jeweils eine einseitig spannbare Folie aufweisen,
- Fig. 2: eine Waschvorrichtung mit zwei Waschtrommeln, die jeweils eine beidseitig spannbare Folie aufweisen.

Fig. 1 zeigt eine und eine weitere nebeneinander angeordnete und in ihrer Funktion nacheinander geschaltete, um jeweils eine in einer Längsrichtung L verlaufende horizontale Drehachse 10, 11 drehbare Trommeln 1, 2. Entlang eines äußeren Umfanges jeder der beiden Trommeln 1, 2 sind jeweils in Längsrichtung L ausgerichtete Kammern 101, 102, 103, 104, 105, 106,107,108, 109 bzw. 200, 201, 202, 203, 204, 205, 206, 207, 208, 209, 210 ausgebildet, die sich jeweils über eine gesamte Längsausdehnung der Trommeln 1, 2 erstrecken. Jede der Kammern 101, 102, 103, 104, 105, 106,107,108, 109 bzw. 200, 201, 202, 203, 204, 205, 206, 207, 208, 209, 210 ist durch zwei seitliche geschlossene Lamellen 3, 4 in Umfangsrichtung begrenzt. Die Trommeln 1, 2 weisen beispielsweise eine Länge von zwei Metern und einen Durchmesser von knapp einem Meter auf. In jede der Kammern 101, 102, 103, 104, 105, 106,107,108, 109 bzw. 200, 201, 202, 203, 204, 205, 206, 207, 208, 209, 210 können ein, zwei oder eine höhere Anzahl von Langprofilen 5 eingelegt werden. Die Waschvorrichtung in Fig. 1 weist eine Aufnahmeöffnung 6 ganz links für die einzelnen Langprofile 5 auf. Die Trommel 1 weist eine Ausgabeöffnung 7 auf, aus der das Langprofil 5 automatisch über eine Aufnahmeöffnung 8 der weiteren Trommel 2 in die Kammer 200 der weiteren Trommel 2 rollen kann. Die weitere Trommel 2 weist ebenfalls eine Ausgabeöffnung 9 für die einzelnen Langprofile 5 auf.

Die Kammern 101, 102, 103, 104, 105, 106,107,108, 109 sind in radialer Richtung außen offen und werden bei der erfindungsgemäßen Waschvorrichtung durch eine biegsame Folie 21 vorzugsweise wasserdicht nach außen abgeschlossen, und die Kammern 200, 201, 202, 203, 204, 205, 206, 207, 208, 209, 210 sind in radialer Richtung außen offen und werden durch eine weitere biegsame Folie 30 vorzugsweise wasserdicht nach außen abgeschlossen. Jede der beiden Folien 21, 30 weist jeweils zwei Längskanten 22, 23 bzw. 31, 32 auf, die jeweils mit einem Spannträger 24, 25 bzw. 33, 34 versehen sind.

Die nachfolgende Beschreibung beschränkt sich auf die Trommel 1 in Fig. 1. Sie kann aber analog auf die weitere Trommel 2 angewendet werden.

Die Trommel 1 in Fig. 1 dreht sich im Uhrzeigersinn in Drehrichtung R. Die Kammern 100, 101, 102, 103, 104, 105, 106, 107, 108, 109 der Trommel 1 werden mit Langprofilen 5 bestückt, und die Langprofile 5 drehen sich entlang eines Transportweges, der oberhalb der Drehachse 10 der Trommel 1 vorgesehen ist, bis zur Auslassöffnung 7 der Trommel 1. An einer Stirnseite der Trommel 1 ist eine Mehrzahl von (nicht dargestellten) Waschfluiddüsen vorgesehen. Die Waschfluiddüsen sind an der Stirnseite der in Drehrichtung R ersten vier nach radial außen vollständig geschlossenen Kammern 102, 103, 104, 105 angeordnet. Alle Kammern 100, 101, 102, 103, 104, 105, 106, 107, 108, 109 der Trommel 1 sind an beiden Stirnseiten offen. Durch die Waschfluiddüsen wird ein Waschfluid mit Druck über die offenen Stirnseiten durch die Kammern 102, 103, 104, 105 in Längsrichtung L der Kammern 102, 103, 104, 105 gesprüht, so dass die in den Kammern 102, 103, 104, 105 angeordneten Langprofile 5 gewaschen werden. Das Waschfluid strömt aus den an den gegenüberliegenden Stirnseiten ebenfalls offenen Kammer 102, 103, 104, 105 wieder aus den Kammern 102, 103, 104, 105 heraus. In Drehrichtung R sind den Waschdüsen nachfolgend Trockengebläsedüsen an den Stirnseiten der nachfolgenden Klammern 106, 107, 108 vorgesehen. Die Trockengebläsedüsen sind an der Stirnseite der letzten drei Kammern 107, 108 vor der Auslassöffnung 7 der Trommel 1 vorgesehen. Das Waschfluid kann Wasser sein oder Wasser mit Zusätzen, wie beispielsweise Korrosionsschutzmittel, Öl oder andere Zusätze: Die Waschfluidzusammensetzungen der einen Trommel 1 und der weiteren Trommel 2 können gleich oder unterschiedlich sein.

Jede der Kammern 100, 101, 102, 103, 104, 105, 106, 107, 108, 109 der Trommel 1 ist seitlich durch eine vorlaufende Lamelle 4 und eine nachlaufende Lamelle 3 begrenzt. Die Lamellen 3, 4 erstrecken sich in ihrer Höhe im Wesentlichen in radialer Richtung. Sie weisen jedoch eine leichte Neigung in Drehrichtung R auf, die es ermöglicht, dass die im Querschnitt runden, vorzugsweise kreisrunden Langprofile 5 im Bereich der Ausgabeöffnung 7 aus der Kammer 109 selbsttätig herausrollen können.

Die Folie 21 kann eine 1-6 mm dicke, vorzugsweise 1-3mm besonders bevorzugt genau 3 mm dicke Kunststofffolie sein, beispielsweise eine Polyethylenfolie. Die Folie 21 ist biegsam, jedoch nicht oder nur geringfügig elastisch. Die Folie 21 ist im Wesentlichen rechteckig zugeschnitten. Entlang jeder der in Längsrichtung L verlaufenden Längskanten 22, 23 der Folie 21 ist jeweils der die ganze Längskante 22, 23 entlang verlaufende Spannträger 24, 25 vorgesehen. Bei den Spannträgern 24, 25 handelt es sich um in Längsrichtung L der Länge der einen Trommel 1 angepasste Spannträger 24, 25, in die die zugehörigen Längskanten 22, 23 der Folie 21 eingeklemmt oder festgeschraubt oder anderweitig befestigt sind.

In der Fig. 1 ist die eine Längskante 22 der Folie 21 mit dem gegenüber einem Rahmen 28 der Waschvorrichtung positionsfesten Spannträger 24 verbunden, während die zweite Längskante 23 der Folie 21 mit dem gegenüber dem Rahmen 28 beweglichen Spannträger 25 verbunden ist: Der Spannträger 25 ist an einem Spanner 26 befestigt, der die Folie 21 entlang des Transportweges der Langprofile 5 unter ständiger Spannung auf den Außenumfang der Trommel 1 spannt, so dass die Folie 21 auf äußeren Lamellenkanten 3a, 4a der einzelnen Lamellen 3, 4 aufliegt und die Lamellen 3, 4 während der Drehbewegung der Trommel 1 innenseitig über die Folie 21 gleiten. Dabei liegt die Folie 21 jedoch eng und aufgrund der ausgeübten Spannkraft fest auf den Lamellen 3, 4 auf, so dass das durch die Kammern 102, 103, 104, 105 hindurchströmende Waschfluid nicht in radialer Richtung außen seitlich über die Lamellenkanten 3a, 4a aus den Kammern 102, 103, 104, 105 herausfließen kann.

Die in Fig. 1 dargestellte Waschvorrichtung ermöglicht in der Trommel 1 das erstmalige Waschen und Trocknen, in der weiteren Trommel 2 das nochmalige Waschen und nochmalige Trocknen der einzelnen Langprofile 5, die dann über einen Förderer 40 von der Waschvorrichtung abtransportiert werden.

Die zweite Ausführungsform gemäß Fig. 2 ist entsprechend der ersten Ausführungsform aufgebaut, gleiche Bezugszeichen bedeuten gleiche Merkmale.

Jedoch ist jede der beiden Folien 21, 30 an beiden Längskanten 22, 23, 31, 32 mit jeweils einem der Spannträger 24, 25, 33, 34 versehen, allerdings sind die Spannträger 24, 25, 33, 34 der beiden Folien 21, 30 mit dem Spanner 26 bzw. Spannern 27, 35, 36 gekoppelt, so dass durch kombiniertes Verstellen der beiden Spanner 26, 27, bzw. 35, 36 jeder der beiden Trommeln 1, 2 ein Verschieben sowohl der einen als auch der weiteren Folie 21, 30 über der einen bzw. der weiteren Trommel 1, 2 entlang der jeweiligen Umfangsrichtung ermöglicht wird, wobei die dann einmal in ihrer Winkelposition eingestellte Folie 21, 30 relativ zum Rahmen 28 positionsfest verbleibt.

Die beiden Spanner 26, 27 bzw 35, 36 der Folie 21 bzw. der weiteren Folie 30 ermöglichen es, die Folien 21, 30 an der jeweiligen Auslassöffnung 7, 9 soweit abzusenken und die Auslassöffnungen 7, 9 in ihrer Höhe so schmal auszugestalten, dass sie nur geringfügig höher als der Durchmesser des Langprofils 5 sind, so dass das Langprofil 5 nicht zu früh aus der Kammer 109 der Trommel 1 herausfällt, sondern erst zu einem sehr späten Zeitpunkt aus der Kammer 109 der Trommel herausrollt und an die Kammer 200 der weiteren Trommel 2 übergeben wird bzw. aus der Kammer 210 der weiteren Trommel 2 herausrollt und an den Förderer 40 übergeben wird.

### Bezugszeichenliste

- 1: Trommel
- 2: Trommel
- 3: Lamelle
- 3a: Lamellenkante
- 4: Lamelle
- 4a: Lamellenkante
- 5: Langprofil
- 6: Aufnahmeöffnung
- 7: Ausgabeöffnung
- 8: Aufnahmeöffnung
- 9: Ausgabeöffnung
- 10: Drehachse
- 11: Drehachse

- 21: Folie
- 22: Längskante
- 23: Längskante
- 24: Spannträger
- 25: Spannträger
- 26: Spanner
- 27: Spanner
- 28: Rahmen
- 30: Folie
- 31: Längskante
- 32: Längskante
- 33: Spannträger
- 34: Spannträger
- 35: Spanner
- 36: Spanner
- 40: Förderer
- 100-109: Kammern
- 200-210: Kammern

- L: Längsrichtung
- R: Drehrichtung

## Patentansprüche

1. Waschvorrichtung für Langprofile (5)
mit einer um eine horizontale Drehachse (10, 11) drehbaren Trommel (1, 2) mit einer Mehrzahl an entlang des Umfanges der Trommel angeordneten, durch Lamellen (3, 4) seitlich begrenzte, in radialer Richtung offene Aufnahmen (101, 102, 103, 104, 105, 106,107,108, 109 bzw. 200, 201, 202, 203, 204, 205, 206, 207, 208, 209, 210), in die entlang einer Längsrichtung (L) die Langprofile (5) einlegbar sind,
mit einer Aufnahmeöffnung (6, 8) für die Langprofile (5) und einer in einer Drehrichtung (R) der Trommel (1, 2) von der Aufnahmeöffnung (6, 8) beabstandeten Ausgabeöffnung (7, 9) für die Langprofile (5) und einem zwischen der Aufnahmeöffnung (6, 8) und der Ausgabeöffnung (7, 9) verlaufenden Transportweg für die Langprofile (5),
mit wenigstens einem Waschfluidauslass, den die Aufnahmen (101, 102, 103, 104, 105, 106,107,108, 109 bzw. 200, 201, 202, 203, 204, 205, 206, 207, 208, 209, 210) während der Drehung der Trommel (1, 2) passieren und aus dem Waschfluid heraus in die gerade passierende Aufnahme (101, 102, 103, 104, 105, 106,107,108, 109 bzw. 200, 201, 202, 203, 204, 205, 206, 207, 208, 209, 210) strömt und dabei das eingelegte Langprofil (5) wäscht,
und eine biegsame Folie (21, 30), die zumindest die den Waschfluidauslass passierenden Aufnahmen (101, 102, 103, 104, 105, 106,107,108, 109 bzw. 200, 201, 202, 203, 204, 205, 206, 207, 208, 209, 210) unter unmittelbarem Kontakt mit den Lamellen (3,4) der passierenden Aufnahme (101, 102, 103, 104, 105, 106,107,108, 109 bzw. 200, 201, 202, 203, 204, 205, 206, 207, 208, 209, 210) abdeckt, wobei wenigstens eine entlang einer Längskante (22, 23, 31, 32) der Folie (21, 30) angeordnete Spanneinrichtung (26, 27, 35, 36), die während der Drehung der Trommel (1, 2) eine permanente Vorspannung auf die Folie (21, 30) erzeugt, ausgebildet ist, **dadurch gekennzeichnet dass** die Folie (21, 30) an beiden Längskanten (22, 23, 31, 32) eine der Spanneinrichtungen (26, 27, 35, 36) aufweist, die zusammenwirken und mit denen die Folie (21, 30) in Umfangsrichtung hin und her verschiebbar ausgebildet ist.

2. Waschvorrichtung nach Anspruch 1,
**dadurch gekennzeichnet, dass** die Trommel (1, 2) drehbar gegenüber der Folie (21, 30) gelagert ist.

3. Waschvorrichtung nach einem der Ansprüche 1 oder 2,
**dadurch gekennzeichnet, dass** die Folie (21, 30) um einen Abschnitt des Außenumfanges der Trommel (1, 2) gespannt ist.

4. Waschvorrichtung nach einem der Ansprüche 1, 2 oder 3,
**dadurch gekennzeichnet, dass** die Folie (21, 30) während der Drehbewegung der Trommel (1, 2) unmittelbaren Kontakt mit radial äußeren Rändern der Lamellen (3, 4) entlang der gesamten Längsausdehnung der Lamellen (3, 4) der passierenden Aufnahme (101, 102, 103, 104, 105, 106,107,108, 109 bzw. 200, 201, 202, 203, 204, 205, 206, 207, 208, 209, 210) aufweist.

5. Waschvorrichtung nach einem der vorstehenden Ansprüche,
**dadurch gekennzeichnet, dass** eine Längskante (22, 23, 31, 32) der Folie (21, 30) entlang der Ausgabeöffnung (7, 9) in Umfangsrichtung der Trommel (1, 2) verstellbar ist und eine Höhe der Ausgabeöffnung (7, 9) in Umfangsrichtung der Trommel (1, 2) bestimmt.

6. Waschvorrichtung nach einem der vorstehenden Ansprüche,
**dadurch gekennzeichnet, dass** der wenigstens eine Waschfluidauslass in Drehrichtung (R) neben der Aufnahmeöffnung (6, 8) angeordnet ist und in Drehrichtung (R) neben dem wenigstens einen Waschfluidauslass wenigstens ein Trockengebläseauslass angeordnet ist.

7. Waschvorrichtung nach einem der vorstehenden Ansprüche,
**dadurch gekennzeichnet, dass** der Transportweg oberhalb der Drehachse (10, 11) der Trommel (1, 2) vorgesehen ist.

8. Waschvorrichtung nach einem der vorstehenden Ansprüche,
**dadurch gekennzeichnet, dass** wenigstens zwei Trommeln (1, 2) nebeneinander angeordnet sind und eine automatische Übergabe der Langprofile (5) von der Trommel (1) zur weiteren Trommel (2) ermöglichen und die Trommel (1) mit einem Waschfluid und die weitere Trommel (2) mit einem weiteren Waschfluid ausgestattet ist.

9. Waschvorrichtung nach einem der vorstehenden Ansprüche,
**dadurch gekennzeichnet, dass** die Folie (21, 30) eine 1-6 mm dicke Kunststofffolie, vorzugsweise PE-Folie ist.

10. Verfahren zum Waschen von Langprofilen (5), indem
Langprofile (5) in durch Lamellen (3, 4) seitlich begrenzte, in radialer Richtung offene Aufnahmen (101, 102, 103, 104, 105, 106,107,108, 109 bzw. 200, 201, 202, 203, 204, 205, 206, 207, 208, 209, 210) eingelegt werden,
die Langprofile (5) von einer Aufnahmeöffnung (6, 8) für die Langprofile (5) in einer Drehrichtung (R) einer Trommel (1, 2) zu einer von der Aufnahmeöffnung (6, 8) beabstandeten Ausgabeöffnung (7, 9) entlang eines Transportweges transportiert werden und dabei
wenigstens einen Waschfluidauslass während der Drehung der Trommel (1, 2) passieren, aus dem Waschfluid heraus in die gerade passierende Aufnahme (101, 102, 103, 104, 105, 106,107,108, 109 bzw. 200, 201, 202, 203, 204, 205, 206, 207, 208, 209, 210) strömt und dabei das eingelegte Langprofil (5) wäscht,
eine biegsame Folie (21, 30) über zumindest die den Waschfluidauslass gerade passierenden Aufnahmen (101, 102, 103, 104, 105, 106,107,108, 109 bzw. 200, 201, 202, 203, 204, 205, 206, 207, 208, 209, 210) unter unmittelbarem Kontakt mit den Lamellen (3, 4) der passierenden Aufnahme (101, 102, 103, 104, 105, 106,107,108, 109 bzw. 200, 201, 202, 203, 204, 205, 206, 207, 208, 209, 210) gespannt wird, wobei wenigstens entlang einer Längskante (22, 23, 31, 32) der Folie (21, 30) eine Spanneinrichtung (26, 27, 35, 26) angeordnet wird, die während der Drehung der Trommel (1, 2) eine permanente Vorspannung auf die Folie (21, 30) erzeugt, **dadurch gekennzeichnet dass** die Folie (21, 30) an beiden Längskanten (22, 23, 31, 32) eine der Spanneinrichtungen (26, 27, 35, 36) aufweist, die zusammenwirken und mit denen die Folie (21, 30) in Umfangsrichtung hin und her verschoben wird.

11. Verfahren nach Anspruch 10,
**dadurch gekennzeichnet, dass** die Folie (21, 30) relativ zu einem Rahmen (28) in Umfangsrichtung der Trommel (1, 2) verschoben wird, indem an beiden Längskanten 22, 23, 31, 32) der Folien (21, 30) angeordnete Spanneinrichtungen (26, 27, 35, 36) in ihrer Wirkung miteinander kombiniert verstellt werden.

## Claims

1. Washing machine for longitudinal profiles (5), comprising a
drum (1, 2) which can be rotated about a horizontal rotational axis (10, 11) with a plurality of receiving areas (101, 102, 103, 104, 105, 106, 107, 108, 109 or 200, 201, 202, 203, 204, 205, 206, 207, 208, 209, 210) which are arranged along the circumference of the drum laterally delimited by lamellas (3, 4), which are open in the radial direction, and into which the longitudinal profiles (5) can be inserted along a longitudinal direction (L), comprising a receiving opening (6, 8) for the longitudinal profiles (5), an outlet opening (7, 9) at a distance from the receiving opening (6, 8) in the rotational direction (R) of the drum (1, 2) for the longitudinal profiles (5), and a transport path which runs between the receiving opening (6, 8) and the outlet opening (7, 9) for the longitudinal profiles (5), comprising at least one washing fluid outlet by which the receiving areas (101, 102, 103, 104, 105, 106, 107, 108, 109 or 200, 201, 202, 203, 204, 205, 206, 207, 208, 209, 210) pass when the drum (1, 2) is rotating and out of which washing fluid flows into the currently passing receiving area (101, 102, 103, 104, 105, 106, 107, 108, 109 or 200, 201, 202, 203, 204, 205, 206, 207, 208, 209, 210), and in doing so washing the inserted longitudinal profile (5), and a flexible film (21, 30) which covers at least the receiving areas (101, 102, 103, 104, 105, 106, 107, 108, 109 or 200, 200, 201, 202, 203, 204, 205, 206, 207, 208, 209, 210) passing by the washing fluid outlet, thereby directly contacting the lamellas (3, 4) of the passing receiving area (101, 102, 103, 104, 105, 106, 107, 108, 109 or 200, 201, 202, 203, 204, 205, 206, 207, 208, 209, 210) wherein at least one tensioning device (26, 27, 35, 36) which is arranged along a long edge (22, 23, 31, 32) of the film (21, 30) and produces a permanent pretension on the film (21, 30) during the rotation of the drum (1, 2) is formed **characterised in that** the film (21, 30) has on both long edges (22, 23, 31, 32) one of the tensioning devices (26, 27, 35, 36) which interact and by which the film (21, 30) is displaceable back and forth in the circumferential direction.

2. Washing machine according to claim 1, **characterised in that** the drum (1, 2) is mounted rotatably with respect to the film (21, 30).

3. Washing machine according to claim 1 or 2,
**characterised in that** the film (21, 30) is tensioned around a section of the outer circumference of the drum (1, 2).

4. Washing machine according to claim 1, 2 or 3, **characterised in that** during the rotary movement of the drum (1, 2) the film (21, 30) directly contacts radially outer edges of the lamellas (3, 4) along the entire longitudinal extent of the lamellas (3, 4) of the passing receiving area (101, 102, 103, 104, 105, 106, 107, 108, 109 or 200, 201, 202, 203, 204, 205, 206, 207, 208, 209, 210).

5. Washing machine according to anyone of the preceding claims, **characterised in that** a long edge (22, 23, 31, 32) of the film (21, 30) is adjustable along the outlet opening (7, 9) in circumferential direction of the drum (1, 2) and determines a height of the outlet opening (7, 9) in the circumferential direction of the drum (1, 2).

6. Washing machine according to anyone of the preceding claims, **characterised in that** the at least one washing fluid outlet is arranged adjacent to the receiving opening (6, 8) in the direction of rotation (R) and at least one blow drying outlet is arranged adjacent to the at least one washing fluid outlet in the direction of rotation (R).

7. Washing machine according to anyone of the preceding claims, **characterised in that** the transport path is provided above the axis of rotation (10, 11) of the drum (1, 2).

8. Washing machine according to anyone of the preceding claims, **characterised in that** at least two drums (1, 2) are arranged adjacent to one another and enable an automatic transfer of the longitudinal profiles (5) from the drum (1) to the further drum (2), and the drum (1) is provided with a washing fluid and the further drum (2) is provided with a further washing fluid.

9. Washing machine according to anyone of the preceding claims, **characterised in that** the film (21, 20) is a plastic film, preferably a PE film, 1 to 6 mm thick.

10. Method of washing longitudinal profiles (5)
longitudinal profiles (5) being inserted into receiving areas (101, 102, 103, 104, 105, 106, 107, 108, 109 or 200, 201, 202, 203, 204, 205, 206, 207, 208, 209, 210) which are delimited laterally by lamellas (3, 4) and are open in the radial direction, the longitudinal profiles (5) being transported along a transport path from a receiving opening (6, 8) for the longitudinal profiles (5) in a direction of rotation (R) of a drum (1, 2) to an outlet opening (7, 9) spaced apart from the receiving opening (6, 8), and during the rotation of the drum (1, 2) passing at least one washing fluid outlet, from which washing fluid flows out into the currently passing receiving areas (101, 102, 103, 104, 105, 106, 107, 108, 109 or 200, 201, 202, 203, 204, 205, 206, 207, 208, 209, 210) and in doing so washes the inserted longitudinal profile (5), and a flexible film (21, 30) being tensioned over at least the receiving areas (101, 102, 103, 104, 105, 106, 107, 108, 109 or 200, 201, 202, 203, 204, 205, 206, 207, 208, 209, 210) currently passing the washing fluid outlet and directly contacting the lamellas (3, 4) of the passing receiving area (101, 102, 103, 104, 105, 106, 107, 108, 109 or 200, 201, 202, 203, 204, 205, 206, 207, 208, 209, 210) wherein at least one tension device is arranged along at least one long end (22, 23, 31, 32) of the film (21, 30) which produces a permanent pretension on the film during the rotation of the drum (1, 2) **characterised in that** the film (21, 30) has on both long edges (22, 23, 31, 32) one of the tensioning devices (26, 27, 35, 36) which interact and by which the film (21, 30) is displaceable back and forth in the circumferential direction.

11. Method according to claim 10, **characterised in that** the film (21, 30) is displaced relative to a frame (28) in the circumferential direction of the drum (1, 2), by combined adjustment of interacting tensioning devices (26, 27, 35, 36) arranged on both long edges (22, 23, 31, 32) of the films (21, 30).

## Revendications

1. Dispositif de lavage pour des profilés longs (5)
avec un tambour (1, 2) rotatif autour d'un axe de rotation horizontal (10, 11) avec une multitude de logements (101, 102, 103, 104, 105, 106, 107, 108, 109 ou 200, 201, 202, 203, 204, 205, 206, 207, 208, 209, 210) placés le long de la circonférence du tambour, ouverts dans le sens radial, délimités latéralement par des lamelles (3, 4), dans lesquels les profilés longs (5) peuvent être insérés le long d'un sens longitudinal (L), avec une ouverture de logement (6, 8) pour les profilés longs (5) et une ouverture de distribution (7, 9) pour les profilés longs (5), espacée de l'ouverture de logement (6, 8) dans un sens de rotation (R) du tambour (1, 2) et avec une voie de transport pour les profilés longs (5) qui s'étend entre l'ouverture de logement (6, 8) et l'ouverture de distribution (7, 9), avec au moins une sortie de fluide de lavage que passent les logements (101, 102, 103, 104, 105, 106, 107, 108, 109 ou 200, 201, 202, 203, 204, 205, 206, 207, 208, 209, 210) pendant la rotation du tambour (1, 2) et de laquelle du fluide de lavage s'écoule dans le logement qui est en train de passer (101, 102, 103, 104, 105, 106, 107, 108, 109 ou 200, 201, 202, 203, 204, 205, 206, 207, 208, 209, 210) et qui lave alors le profilé long qui est inséré (5),
et une feuille flexible (21, 30) qui recouvre au moins les logements (101, 102, 103, 104, 105, 106, 107, 108, 109 ou 200, 201, 202, 203, 204, 205, 206, 207, 208, 209, 210) en train de passer la sortie de fluide de lavage en ayant un contact direct avec les lamelles (3, 4) du logement qui est en train de passer (101, 102, 103, 104, 105, 106, 107, 108, 109 ou 200, 201, 202, 203, 204, 205, 206, 207, 208, 209, 210), cependant qu'il est formé au moins un dispositif de tension (26, 27, 35, 36) placé le long d'une arête longitudinale (22, 23, 31, 32) de la feuille (21, 30), qui génère une prétension permanente sur la feuille (21, 30) pendant la rotation du tambour (1, 2),
**caractérisé en ce que** la feuille (21, 30) présente, sur ses deux arêtes longitudinales (22, 23, 31, 32), l'un des dispositifs de tension (26, 27, 35, 36) qui coopèrent et avec lesquels la feuille (21, 30) est configurée déplaçable en va-et-vient dans le sens de la circonférence.

2. Dispositif de lavage selon la revendication 1,
**caractérisé en ce que** le tambour (1, 2) est positionné rotatif par rapport à la feuille (21, 30).

3. Dispositif de lavage selon l'une des revendications 1 ou 2, **caractérisé en ce que** la feuille (21, 30) est tendue autour d'une portion de la circonférence extérieure du tambour (1, 2).

4. Dispositif de lavage selon l'une des revendications 1, 2 ou 3, **caractérisé en ce que** la feuille (21, 30) a, pendant le mouvement de rotation du tambour (1, 2), un contact direct avec des bords extérieurs radialement des lamelles (3, 4) le long de l'ensemble de l'extension longitudinale des lamelles (3, 4) du logement qui est en train de passer (101, 102, 103, 104, 105, 106, 107, 108, 109 ou 200, 201, 202, 203, 204, 205, 206, 207, 208, 209, 210).

5. Dispositif de lavage selon l'une des revendications précédentes, **caractérisé en ce qu'**une arête longitudinale (22, 23, 31, 32) de la feuille (21, 30) est ajustable le long de l'ouverture de distribution (7, 9) dans le sens de la circonférence du tambour (1, 2) et détermine une hauteur de l'ouverture de distribution (7, 9) dans le sens de la circonférence du tambour (1, 2).

6. Dispositif de lavage selon l'une des revendications précédentes, **caractérisé en ce que** la au moins une sortie de fluide de lavage est placée dans le sens de rotation (R) près de l'ouverture de logement (6, 8) et qu'au moins une sortie de soufflante de séchage est placée dans le sens de rotation (R) près de la au moins une sortie de fluide de lavage.

7. Dispositif de lavage selon l'une des revendications précédentes, **caractérisé en ce que** la voie de transport est prévue au-dessus de l'axe de rotation (10, 11) du tambour (1, 2).

8. Dispositif de lavage selon l'une des revendications précédentes, **caractérisé en ce qu'**au moins deux tambours (1, 2) sont placés l'un à côté de l'autre et permettent un transfert automatique des profilés longs (5) du tambour (1) à l'autre tambour (2) et le tambour (1) est équipé d'un fluide de lavage et l'autre tambour (2) d'un autre fluide de lavage.

9. Dispositif de lavage selon l'une des revendications précédentes, **caractérisé en ce que** la feuille (21, 30) est une feuille de matière plastique épaisse d'1 à 6 mm, de préférence une feuille de polyéthylène.

10. Procédé pour laver des profilés longs (5), des profilés longs (5) étant insérés dans des logements (101, 102, 103, 104, 105, 106, 107, 108, 109 ou 200, 201, 202, 203, 204, 205, 206, 207, 208, 209, 210) ouverts dans le sens radial, délimités latéralement par des lamelles (3, 4), les profilés longs (5) étant transportés le long d'une voie de transport d'une ouverture de logement (6, 8) pour les profilés longs (5) dans un sens de rotation (R) d'un tambour (1, 2) à une ouverture de distribution (7, 9) espacée de l'ouverture de logement (6, 8) et passant alors au moins une sortie de fluide de lavage pendant la rotation du tambour (1, 2), sortie de laquelle du fluide de lavage s'écoule dans le logement qui est en train de passer (101, 102, 103, 104, 105, 106, 107, 108, 109 ou 200, 201, 202, 203, 204, 205, 206, 207, 208, 209, 210) et lave alors le profilé long inséré (5), une feuille flexible (21, 30) étant tendue sur au moins les logements (101, 102, 103, 104, 105, 106, 107, 108, 109 ou 200, 201, 202, 203, 204, 205, 206, 207, 208, 209, 210) qui sont en train de passer la sortie de fluide de lavage en ayant un contact direct avec les lamelles (3, 4) du logement qui est en train de passer (101, 102, 103, 104, 105, 106, 107, 108, 109 ou 200, 201, 202, 203, 204, 205, 206, 207, 208, 209, 210), cependant qu'un dispositif de tension (26, 27, 35, 36) est placé au moins le long d'une arête longitudinale (22, 23, 31, 32) de la feuille (21, 30), dispositif qui génère une prétension permanente sur la feuille (21, 30) pendant la rotation du tambour (1, 2),
**caractérisé en ce que** la feuille (21, 30) présente, sur ses deux arêtes longitudinales (22, 23, 31, 32), l'un des dispositifs de tension (26, 27, 35, 36) qui coopèrent et avec lesquels la feuille (21, 30) est configurée déplaçable en va-et-vient dans le sens de la circonférence.

11. Procédé selon la revendication 10, **caractérisé en ce que** la feuille (21, 30) est déplacée par rapport à un cadre (28) dans le sens de la circonférence du tambour (1, 2), des dispositifs de tension (26, 27, 35, 36) placés sur les deux arêtes longitudinales (22, 23, 31, 32) des feuilles (21, 30) étant ajustés en étant combinés l'une à l'autre dans leur effet.
